# EUROPÄISCHE PATENTSCHRIFT

(11) **EP 1 389 523 B1**
(45) Veröffentlichungstag und Bekanntmachung des Hinweises auf die Patenterteilung: **09.09.2009**
(21) Anmeldenummer: 03017249.8
(22) Anmeldetag: 30.07.2003
(51) Int. Cl.: B41F 31/02, B41F 31/08

(54) **Druck- oder Beschichtungsmachine**
Printing or coating machine
Machine à imprimer ou à enduire

(30) Priorität: 14.08.2002 DE 10236781
(43) Veröffentlichungstag der Anmeldung: 18.02.2004
(73) Patentinhaber: manroland AG, 63075 Offenbach/Main (DE)
(72) Erfinder: Reschke, Guido, 65597 Hünfelden-Ohren (DE); Schölzig, Jürgen, 55126 Mainz (DE)
(74) Vertreter: Stahl, Dietmar

(56) Entgegenhaltungen:
- EP-A- 0 461 426
- EP-A- 0 958 920
- WO-A-01/10645
- DE-A- 19 757 094
- US-A- 5 671 678

## Beschreibung

Die Erfindung betrifft eine Druckmaschine oder eine Beschichtungsmaschine.

### [Stand der Technik]

Eine Beschichtungseinrichtung dieser Art ist aus EP 0 619 186 A1 zum Beschichten von Bedruckstoffen mit einem Beschichtungsfluid, beispielsweise Lack bzw. Farbe, in einer Druckmaschine bekannt. Diese Beschichtungseinrichtung besteht aus einem den Bedruckstoff führenden Druckzylinder, einem Formzylinder sowie einem dem Formzylinder zugeordneten Dosiersystem, gebildet aus einer gerasterten Auftragwalze und einer mit dieser Auftragwalze gekoppelten kammerrakel. Das Innere der Kammerrakel ist mit Beschichtungstfluid gefüllt, indem eine Förderpumpe leitungsseitig verbunden mit einem Reservoir für das Beschichtungsfluid der Kammerrakel vorgeordnet und eine mit diesem Reservoir leitungsseitig verbundene Saugpumpe der Kammerrakel nachgeordnet ist.

Nachteilig ist hierbei, dass bei der Verarbeitung bestimmter Beschichtungsfluide im Gehäuseinneren der Kammerrakel eine die Beschichtungsqualität beeinträchtigende Schaumbildung auftreten kann. Diese Schaumbildung entsteht beispielsweise durch Turbulenzen und/oder temperatur- bzw. druckbedingte Viskositätsänderungen des Beschichtungsfluides im Gehäuseinneren (Kammer) der Kammerrakel und/oder dadurch, dass über die Näpfchen bzw. Zellen der rotierenden, gerasterten Auftragwalze (Aniloxwalze) Luft in das Gehäuseinnere der Kammerrakel "eingeschleppt" wird. Dadurch ergibt sich eine ungenügende Befüllung der Näpfchen (Zellen) am Umfang der gerasterten Auftragwalze, was beispielsweise zu unterschiedlichen Schichtdicken, unterschiedlichen Glanzgraden oder teilweise zu Fehlstellen auf dem Bedruckstoff führen kann.

Zur Vermeidung des "Einschleppens" von Luft in das Innere einer Kammerrakel ist gemäß EP 0 629 501 A1 die Anordnung von Abstreifmitteln innerhalb des Gehäuseinneren einer Kammerrakel bekannt. Diese Abstreifmittel sind bevorzugt flüssigkeitsdurchlässige Abstreifmittel, beispielsweise Bürsten, welche die in den Näpfchen bzw. Zellen der Auftragwalze befindliche Luft wegstreifen. Diese Beschichtungseinrichtung umfasst neben Kammerrakel und gerasterter Auftragwalze ein Reservoir für die Bereitstellung einer definierten Menge an Beschichtungsflüssigkeit, z.B. Lack oder Druckfarbe. Von diesem Reservoir führt eine Zuführleitung für die Beschichtungsflüssigkeit zum Kammerrakel, wobei in die Zuführleitung eine Förderpumpe integriert ist. Vom Kammerrakel führt eine Rücklaufleitung für überschüssige Beschichtungsflüssigkeit zum Reservoir, wobei in die Rücklaufleitung eine Saugpumpe integriert ist. Im Gehäuseinneren der Kammerrakel soll mittels der Pumpen bei der Beschichtungsflüssigkeit ein positiver Druckzustand vermieden werden und ein Vakuumdruckwert unter dem Atmosphärendruck aufrechterhalten werden.

Aus WO01/10645A ist eine Beschichtungseinrichtung bekannt, welche einen Gegendruckzylinder, einen Formzylinder, eine Auftragwalze mit Dosiersystem sowie ein Umlaufleitungssystem für ein in einem Reservoir aufgenommenes flüssiges Medium umfasst. Das mit dem Dosiersystem verbundene Umlaufleitungssystem weist eine Zuführ- und eine Rücklaufleitung mit Pumpen auf. Um Rüstzeiten beim Einsatz unterschiedlicher Medien zu reduzieren sind die Zuführ- und Rücklaufleitungen sowie zumindest die vom Medium kontaktierten Teile der Pumpe schnell lösbar angeordnet. Hinsichtlich der Druckverhältnisse im Umlaufleitungs- bzw. Dosiersystem sind keine Angaben zu entnehmen.

Weiterhin ist aus EP-A-0 461 426 ein Zuführsystem von unter Druck stehender flüssiger Druckfarbe für eine im Flachdruck arbeitende Druckmaschine bekannt. Die Druckmaschine umfasst einen Gummituchzylinder, einen Plattenzylinder, ein Feuchtwerk sowie ein Farbwerk. Einer Dosierwalze des Farbwerkes, welcher ein Farbwalzenzug nachgeordnet ist, ist eine Kammerrakel zugeordnet. Die Kammerrakel ist mit einem Umlaufleitungssystem mit einem Vorratsbehälter für die Druckfarbe verbunden. In der Zuführleitung des Umlaufleitungssystems ist eine Förderpumpe angeordnet, welche die Druckfarbe zur Kammer der Kammerrakel unter Druck fördert. Von der Kammerrakel fließt überschüssige, unter ständigem Druck stehende Druckfarbe mittels Rücklaufleitung in den Vorratsbehälter. Das gesamte Umlaufleitungssystem einschließlich Vorratsbehälter steht somit unter Druck. An der Kammerrakel ist ein Drucksensor angeordnet, welcher mit einer Maschinensteuerung verbunden ist. Die Maschinensteuerung ist schaltungstechnisch mit der Förderpumpe verbunden.

### [Aufgabe der Erfindung]

Der Erfindung liegt die Aufgabe zu Grunde, eine Druck- oder Beschichtungsmaschine der eingangs beschriebenen Art zu schaffen, die die genannten Nachteile vermeidet, die insbesondere mit einem in der Kammer einer Kammerrakel erzeugbaren Überdruck eine gleichmäßigere Befüllung der Zellen auf der gerasterten Auftragwalze mit Beschichtungsfluid gestattet und einen einfachen Aufbau aufweist.

Gelöst wird die Aufgabe erfindungsgemäß durch die Ausbildungsmerkmale von Anspruch 1. Weiterbildungen ergeben sich aus den abhängigen Ansprüchen.

Ein erster Vorteil der Beschichtungseinrichtung ist darin begründet, dass an der Kammerrakel zur Erfassung des Überdruckes in der Kammer (Gehäuseinneres) ein mit einer Maschinensteuerung schaltungstechnisch gekoppelter Sensor angeordnet ist. Neben der Erfassung des Druckes in der Kammer dient der Sensor in Verbindung mit der Maschinensteuerung (Soll- /Istwert) der Zufuhr eines Beschichtungs- oder Reinigungsfluides mittels Förderpumpe in die Kammer der Kammerrakel. Die Zufuhr von Beschichtungfluid zur Kammerrakel während des Beschichtensauftrages erfolgt dabei kontinuierlich oder mittels Maschinensteuerung und Förderpumpe bevorzugt intermittierend. Dabei liegt während eines Beschichtungsauftrages stets ein Überdruck im Inneren, insbesondere der Kammer, der Kammerrakel an, der in einem einstellbaren Bereich konstant gehalten wird. Die Gewährleistung eines definierten Überdruckes verbessert die gleichmäßige Befüllung der auf einer Rasterwalze (Aniloxwalze bzw. gerasterten Auftragwalze) befindlichen Zellen und gleichzeitig wird dem unerwünschten Eintreten von Luft in die Kammer entgegengewirkt. Durch den Überdruck in der Kammer der Kammerrakel wird das flüssige Medium, speziell das Beschichtungsfluid, in die Zellen der benachbarten, gerasterten Auftragwalze besser gedrückt und gleichzeitig eine Flüssigkeitsdichtung zur außerhalb der Kammerrakel frei liegenden Mantelfläche (mit normalen Luftdruck) der Auftragwalze gebildet. Dadurch wird dem "Einschleppen" von Luft in die Kammer der Kammerrakel während der Rotation der gerasteren Auftragwalze entgegengewirkt.
Die Förderpumpe ist leitungsseitig mit einem Reservoir für die Zuführung des Beschichtungsfluids verbunden und ist der Kammerrakel vorgeordnet. Die Rückführung von überschüssigem Beschichtungsfluid aus der Kammerrakel erfolgt nach dem Schwerkraftprinzip und somit ohne Saugpumpe in dieses Reservoir.

Ein zusätzlicher Vorteil besteht darin, indem die gerasterte Auftragwalze eine offene Rasterstruktur in Form von Zellen bzw. Näpfchen aufweist. Unter einer offenen Rasterstruktur ist eine auf der Mantelfläche der Auftragwalze untereinander verbundene Anordnung (beispielsweise durch Kanäle oder eine spezielle Rasterung) von Zellen bzw. Näpfchen zu verstehen. Bei dieser offenen Rasterstruktur wird das Beschichtungsfluid vom Gehäuseinneren, d.h. der Kammer, der Kammerrakel in die Zellen (Näpfchen) der Auftragwalze und - über die Kanäle oder die spezielle untereinander verbundene Rasterung - unter die Rakelblätter der Kammerrakel als Fluidströmung geführt, d.h. durch eine Mehrzahl von auf einer durch das jeweilige Rakelblatt gebildeten Rakellinie angeordnete Drosselspalte (Verengungen gebildet durch Rakelblatt, zugeordnete Zellen (Näpfchen) und Stege (d.h. Auflagefläche (Steg-Deckfläche) des Rakelblattes) der gerasterten Auftragwalze wird somit dem "Einschleppen" von Luft entgegengewirkt. An der freiliegenden Mantelfläche der Auftragwalze wird die aus der Druckenergie (in der Kammer der Kammerrakel) resultierende Geschwindigkeitsenergie der nach Durchströmung der Drosselstellen spürbar verringerte Fluidströmung in Reibung umgewandelt und die noch vorhandene Fluidströmung umfangsseitig somit auf der rotierenden Auftragwalze beruhigt. Diese Verfahrensweise ist vorrangig für das zu verarbeitende Beschichtungsfluid (Lack, Farbe) geeignet, es ist jedoch ebenso bei dieser Verfahrensweise ein Reinigungsfluid zum Spülen der Leitungen bzw. Kammerrakel einsetzbar.

Vorteilhaft ist ferner, dass zumindest sämtliche Leitungen (Zuführ-/Rücklaufleitung) - bevorzugt als ein Set - innerhalb der Beschichtungseinrichtung schnell lösbar angeordnet sind und beispielsweise bei einem Wechsel des Beschichtungsfluides gegen bevorzugt ein zweites Set von zumindest Leitungen austauschbar sind. Ein derartiges Set von Leitungen ist bevorzugt außerhalb der Beschichtungseinrichtung reinigbar und ist bei Bedarf erneut einsetzbar. Bei der Verarbeitung unterschiedlicher Beschichtungsfluide ist bevorzugt zusätzlich die jeweilige Kammerrakel austauschbar und bei Bedarf außerhalb der Beschichtungseinrichtung reinigbar. Alternativ sind die Leitungen und die Kammerrakel auch innerhalb der Beschichtungseinrichtung mit einem Reinigungsfluid zumindest vorreinigbar. Dadurch sind die Rüstzeiten beim Wechsel des Beschichtungsfluides innerhalb dieser Einrichtung spürbar reduzierbar.

Vorteilhaft ist ebenso, dass aufwendige Umlaufleitungssysteme mit Schaltventilen etc. hinfällig sind, so dass lediglich eine Zuführleitung und eine Rücklaufleitung als Leitungssystem mit einer ausschließlich in der Zuführleitung angeordneten, bevorzugt umschaltbaren Förderpumpe mit der Kammerrakel koppelbar sind. Die Anordnung einer Saugpumpe ist hinfällig, da die Rückführung von Beschichtungsfluid in das Reservoir nach dem Schwerkraftprinzip erfolgt. Dadurch ist weiterhin eine Rüstzeitverkürzung, beispielsweise beim Austausch des Leitungssystems, erzielbar. Bei der Förderpumpe sind zumindest die mit dem Beschichtungsmedium in Kontakt stehenden Teile austauschbar. Beim bevorzugten Einsatz von Schlauchpumpen bezieht sich ein Austausch von Pumpenteilen lediglich auf den in der Pumpe angeordneten Pumpenschlauch.

Weiterhin ist von Vorteil, dass bei Einsatz verschiedener Beschichtungsmedien entsprechend mehrere Leitungssysteme einsetzbar sind. Hierbei ist jeweils ein Leitungssystem ausschließlich für ein und dasselbe Beschichtungsmedium einsetzbar. In bevorzugter Ausbildung sind die Leitungssysteme - bei Bedarf einschließlich die Pumpenteile und je nach Bedarf die Kammerrakel - für das jeweilige Beschichtungsmedium gekennzeichnet.

### [Beispiele]

Die Erfindung soll an einem Ausführungsbeispiel näher erläutert werden. Dabei zeigen schematisch:
- Fig. 1: eine Offsetdruckmaschine mit zwei Beschichtungseinrichtungen,
- Fig. 2: eine Beschichtungseinrichtung mit einem Dosiersystem (Seitenansicht),
- Fig. 3: eine Ausbildung gem. Fig.2 (Rückansicht).

Eine Bogenrotationsdruckmaschine ist gemäß Fig. 1 in Reihenbauweise dargestellt. Dabei sind mehrere Offsetdruckwerke für den Mehrfarbendruck mit Druckzylindern aneinandergereiht und untereinander mit Transferzylindern bzw. Wendesystemen verbunden. Die in Fig. 1 gezeigte Teilansicht einer derartigen Druckmaschine dient u.a. der Inline-Veredelung. Dabei ist lediglich ein letztes Offset-Druckwerk I mit einem Plattenzylinder 10, einem Gummituchzylinder 11 und einem Druckzylinder 1 als Bogenführungszylinder gezeigt. Dem Plattenzylinder 10 ist ein Farbwerk und ggf. ein Feuchtwerk zugeordnet, auf das hier nicht näher eingegangen werden soll.

Dem Offset-Druckwerk I ist in Förderrichtung 6 ein erstes Beschichtungswerk II, beispielsweise ein Lackier- oder Flexodruckwerk, nachgeordnet, welches durch einen Formzylinder 2 und ein Dosiersystem 5 gebildet ist. Das Dosiersystem 5 besteht aus einer Kammerrakel 4 und einer mit dieser in Funktionsverbindung stehenden gerasterten Auftragwalze 3. Die Kammerrakel 4 erstreckt sich mit einer zur Auftragwalze 3 hin offenen Kammer 24 parallel zur Walzenachse der Auftragwalze 3 im Wesentlichen über deren volle Breite.

Dem ersten Beschichtungswerk II ist in Förderrichtung 6 ein Trocknersystem 12 , z.B. ein Infrarot- oder UV-Trockner, nachgeordnet, welches einem benachbarten Bogenführungszylinder (Druckzylinder 1 bzw. Transferzylinder 9) zugeordnet ist. Dem Trocknersystem 12 folgt in Förderrichtung 6 ein zweites Beschichtungswerk II, beispielsweise ein Lackierwerk, mit Formzylinder 2 und Dosiersystem 5, gebildet wiederum durch eine Kammerrakel 4 und eine gerasterte Auftragwalze 3. Die Druckzylinder 1 der Offset-Druckwerke I, der Beschichtungswerke II sowie des Trocknersystems 12 sind mittels Transferzylinder 9 für den Bogentransport untereinander verbunden.

Dem zweiten Beschichtungswerk II folgt in Förderrichtung 6 ein Ausleger 14, welcher den bogenförmigen Bedruckstoff mittels umlaufendem Fördersystem 13 in bekannter Weise einem Auslegerstapel zuführt und dort ablegt. Der Gummituchzylinder 11 im Offset-Druckwerk I trägt ein Gummituch, die Formzylinder 2 der Beschichtungswerke II tragen bevorzugt eine flexible Hochdruckplatte oder ein Gummituch. Die Bogenführungszylinder 1, 9, der Formzylinder 2 mit zugeordneter, gerasterter Auftragwalze 3 und das Kammerrakel 4 sind in Seitengestellen 15 gelagert.

Die Kammerrakel 4 ist mit einem ersten und einem zweiten Rakelblatt (Rakelmesser) 22, 23 ausgebildet. Ferner weist die Kammerrakel 4 seitlich angeordnete Dichtungen auf, so dass sich ein an sich bekannter Innenraum, eine Kammer 24, für die Aufnahme eines flüssigen Mediums, vorzugsweise von Beschichtungsfluid, alternativ von Reinigungsfluid, und zur gleichzeitigen Benetzung der gerasterten Auftragwalze 3 (über deren Breite) ergibt.
Die Kammerrakel 4 ist bevorzugt in Drehrichtung der Auftragwalze 3 mit je einem positiv und einem negativ auf der Mantelfläche der gerasterten Auftragwalze 3 angestellten Rakelblättern 22, 23 ausgebildet. Die Kammerrakel 4 ist mit wenigstens einer Zuführleitung 7 und wenigstens einer Rücklaufleitung 8 für die Versorgung mit dem eingesetzten Beschichtungsfluid gekoppelt.

Je nach Formatbreite sind auch mehrere Zuführ- sowie Rücklaufleitungen 7, 8 an der Kammerrakel 4 anordenbar. Bevorzugt ist hierbei lediglich eine Förderpumpe 16 erforderlich, so dass zwischen einem jeweilige Reservoir 17,18,19 und der Förderpumpe 16 eine einzige Zuführleitung 7 angeordnet ist. Zwischen der Förderpumpe 16 und der Kammerrakel 4 teilt sich die Zuführleitung 7 in mehrere Zuführleitungen 7 (Teilstränge) auf, welche an der Kammerrakel 4 an verschiedenen Stellen (über die Formatbreite) das flüssige Medium einspeisen. Bei den Rücklaufleitungen 8 sind bevorzugt mehrere Teilstränge von Rücklaufleitungen 8 an der Kammerrakel 4 angeordnet, welche vor dem Eintauchen in ein jeweiliges Reservoir 17,18,19 in eine gemeinsame Rücklaufleitung 8 einmünden.

Bevorzugt ist als Beschichtungsfluid Lack, z.B. wässriger Dispersionslack, Druckfarbe, z.B. Flexodruckfarbe, verarbeitbar oder es ist ein Reinigungsfluid verarbeitbar. Das Beschichtungsfluid, alternativ das Reinigungsfluid, steht im Beschichtungsbetrieb, alternativ im Reinigungsbetrieb, ständig unter einem Überdruck im Inneren des Kammerrakels 4 und in den Zellen des in der Kammer 24 befindlichen Bereiches der Mantelfläche der gerasterten, rotierenden Auftragwalze 3.

An der Kammerrakel 4 ist wenigstens ein Drucksensor 21 angeordnet, welcher mit einer Maschinensteuerung 20 der Verarbeitungsmaschine schaltungstechnisch verbunden ist. Die Maschinensteuerung 20 ist mit einer ausschließlich in einer Zuführleitung 7 angeordneten (bzw. mit der Zuführleitung 7 gekoppelten) Förderpumpe 16 schaltungstechnisch verbunden. Der Drucksensor 21 dient der vorzugsweise berührungslos tastenden Erfassung der Druckverhältnisse in der Kammer 24 der Kammerrakel 4. Alternativ sind als Drucksensor 21 tauchfähige Sensoren für die Pegelmessung in der Kammer 24 einsetzbar. Die Signale des Drucksensors 21 sind mittels der Maschinensteuerung 20 verarbeitbar und über diese Maschinensteuerung 20 ist die Förderpumpe 16 betreibbar.

Mittels der Förderpumpe 16 ist in der Kammerrakel 4, speziell der Kammer 24, ein Überdruck in einem Bereich von annähernd 0 bis 1,5 bar erzeugbar und das Medium, Beschichtungsfluid oder Reinigungsfluid, ist mittels Rücklaufleitung 8 nach dem Schwerkraftprinzip in ein Reservoir 17, 18, 19 zurückführbar. Das jeweilige Medium wird stets in das entsprechende Reservoir 17 oder 18 oder 19 von der Rücklaufleitung 8 zurückgeführt aus dem es über die Zuführleitung 7 entnommen wurde. Der Überdruck in der Kammer 24 ist je nach eingesetztem flüssigen Medium individuell manuell oder automatisiert einstellbar. So wird beispielsweise ein Beschichtungsfluid mit einem geringeren Überdruck und ein Reinigungsfluid mit einem höherem Überdruck in die Kammer 24 eingespeist.

Innerhalb der Beschichtungseinrichtung ist die Kammerrakel 4 mit Zuführ- und Rücklaufleitung 7,8 schnell lösbar angeordnet. Bei der Verarbeitung unterschiedlicher Beschichtungsfluide sind für jedes Beschichtungsfluid bevorzugt eine entsprechende Kammerrakel 4 und insbesondere eine Zuführ- und Rücklaufleitung 7,8 gegeneinander austauschbar.

In einer bevorzugten Ausbildung weist die gerasterte Auftragwalze 3 auf der Mantelfläche eine offene Struktur von Zellen auf. Ähnliche Strukturen sind auf einem Walzenmantel von Haschurengravuren bekannt. Bei einer derartigen Struktur, bevorzugt in Form von Zellen mit rotationssymmetrisch angeordneter Gravur auf dem Walzenmantel, sind diese Zellen untereinander verbunden, so dass das unter Druck stehende flüssige Medium, beispielsweise Beschichtungsfluid, in diesen Zellen aufgenommen wird und zusätzlich zu den benachbarten Zellen auf der Mantelfläche der Auftragwalze 3 eine Fluidströmung bildet. Diese Fluidströmung erfolgt auch in dem Bereich der Rakelblätter 22, 23, d.h. die Rakelblätter 22, 23 werden vom jeweiligen Fluid im Bereich der Zellen und Kanäle unterströmt.

Walzen, die als gerastere Auftragwalzen 3 mit einer derartig offenen Struktur einsetzbar sind, sind beispielsweise von der Firma Praxair Surface Technologies, D-40880 Ratingen (Hauptsitz: Praxair Inc., Danbury, USA), beispielsweise unter der Bezeichnung TIF, ART etc., bekannt.

Im Beschichtungsbetrieb erfolgt die Rückführung des umlaufenden Beschichtungsfluides aus der Kammerrakel 4 über die Rücklaufleitung 8 nach dem Schwerkraftprinzip. Bei Bedarf ist in der Rücklaufleitung 8 eine Drossel, vorzugsweise ein manuell oder automatisiert steuerbares Ventil zur Einstellung der Durchflussmenge anordenbar. In bevorzugter Ausbildung ist dieses Ventil mit der Maschinensteuerung 20 schaltungstechnisch verbunden.

Jedes Reservoir 17 - 19 nimmt ein flüssiges Medium, vorzugsweise unterschiedlicher Art, auf. Beispielsweise weist das Reservoir 17 einen wässrigen Dispersionslack auf, das Reservoir 18 einen UV-Lack und das Reservoir 19 nimmt ein Reinigungsfluid auf. Die Anzahl der Reservoire 17-19 ist dabei nicht auf das vorliegende Beispiel beschränkt.

Die Zuführleitung 7, Rücklaufleitung 8, das Dosiersystem 5, insbesondere die Kammerrakel 4, sowie zumindest die Teile der Förderpumpe 16, welche mit dem jeweiligen flüssigen Medium in Kontakt stehen, sind schnell lösbar innerhalb der Beschichtungseinrichtung angeordnet.

Bei Verarbeitung unterschiedlicher Beschichtungsfluide in der Beschichtungseinrichtung, z.B. bei einem Lackwechsel, sind das gesamte Umlaufleitungssystem (Zuführleitung 7, Rücklaufleitung 8), die Kammerrakel 4 und je nach Auftrag die gerastere Auftragwalze 3 sowie zumindest die mit dem flüssigen Medium in Kontakt gekommenen Teile der Förderpumpe 16 untereinander gegen vorher gereinigte Teile austauschbar.
D.h. diese Elemente sind aus dem Beschichtungswerk II schnell entnehmbar und sind gegen ein anderes Umlaufleitungssystem (Zuführleitung 7, Rücklaufleitung 8), eine andere Kammerrakel 4 und bei Bedarf gegen eine Auftragwalze 3 mit abweichendem Schöpfvolumen sowie zumindest die relevanten Teile der Förderpumpe 16 austauschbar. Dabei sind Zuführleitung 7 und Rücklaufleitung 8 mit dem jeweils zugehörigen Reservoir 17 oder 18 oder 19 in Funktionsverbindung bringbar.
Ist in der Kammerrakel 4 noch ein flüssiges Medium vorhanden, so ist dieses vor dem Austausch der vorstehend genannten Elemente in das entsprechend zugeordnete Reservoir 17,18,19 zurückführbar.
Bevorzugt ist dazu die Förderpumpe 16 auf Saugbetrieb umschaltbar ausgebildet.
Die Förderpumpe 16 ist bevorzugt als Schlauchpumpe mit leicht zugänglichem Pumpenkopf zum Wechsel der Zuführleitung 7 innerhalb der Schlauchpumpe ausgebildet.

Für die Förderung der flüssigen Medien (Beschichtungs- oder Reinigungsfluid) stehen verschiedene Förderpumpen 16 zur Verfügung. Beispielhaft sollen nachstehende Varianten aufgezählt werden:
- ein Schlauch-Pumpensystem, bei dem nur die Zuführleitung 7 (Schlauch) im Pumpenkopf austauschbar ist,
- ein Verdränger-Pumpensystem, bei dem der mit dem jeweiligen Medium in Kontakt kommende Pumpenkopf austauschbar ist,
- ein Impeller-Pumpensystem, bei dem der Impeller austauschbar ist,
   ein Pumpenzylindersystem, bei dem nur der mit dem Medium in Kontakt kommende Zylinderteil austauschbar ist und das Steuerteil in der Beschichtungseinrichtung verbleibt.

In einer Weiterbildung ist zwischen dem Ausgang der Förderpumpe 16 und der Kammerrakel 4 in der Zuführleitung 7 ein Pulsationsdämpfer (je nach Pumpenart) angeordnet.

Die Zuführ- und Rücklaufleitung 7,8, die Kammerrakel 4 sowie mindestens die vom Medium, insbesondere Beschichtungsfluid, kontaktierten Teile der Förderpumpe 16 sind innerhalb der Beschichtungseinrichtung, beispielsweise mit aus einem der Reservoire 17-19 eingespeisten Reinigungsfluid reinigbar. Bevorzugt sind die Zuführ- und Rücklaufleitung 7,8, die Kammerrakel 4 sowie die relevanten Teile der Förderpumpe 16 außerhalb der Beschichtungseinrichtung reinigbar.

Die beispielhaft erläuterte Beschichtungseinrichtung ist nicht auf die vorstehende Ausbildung beschränkt. Vielmehr sind derartige Beschichtungseinrichtungen ebenso in Beschichtungsmaschinen - beispielsweise aus DE 298 18 148 U1 bekannt - oder in Druckmaschinen mit Druckwerken für den Mehrfarbendruck kombiniert mit einer Beschichtungseinrichtung - beispielsweise aus EP 0 574 124 A1, bekannt - einsetzbar. Alternativ sind gemäß DE 197 29 985 A1 bzw. DE 197 29 977 A1 Beschichtungseinrichtungen direkt in ansonsten für den Offset geeigneten Druckwerken einer Druckmaschine einsetzbar.

### [Bezugszeichenliste]

- 1: Druckzylinder
- 2: Formzylinder
- 3: Auftragwalze
- 4: Kammerrakel
- 5: Dosiersystem
- 6: Förderrichtung
- 7: Zuführleitung
- 8: Rücklaufleitung
- 9: Transferzylinder
- 10: Plattenzylinder
- 11: Gummituchzylinder
- 12: Trocknersystem
- 13: Fördersystem
- 14: Ausleger
- 15: Seitengestell
- 16: Förderpumpe
- 17: Reservoir
- 18: Reservoir
- 19: Reservoir
- 20: Maschinensteuerung
- 21: Drucksensor
- 22: Erstes Rakelblatt
- 23: Zweites Rakelblatt
- 24: Kammer

- I: Offsetdruckwerk
- II: Beschichtungswerk

## Patentansprüche

1. Druck- oder Beschichtungsmaschine, mit einem Gegendruckzylinder (1), einem Formzylinder (2), einer gerasterten Auftragwalze(3) und einer zugeordnet an- und abstellbaren Kammerrakel(4) mit einem ersten und einem zweiten Rakelblatt (22,23) und seitlichen Begrenzungen zwecks Bildung einer zur Auftragwalze (3) hin offenen Kammer (24) zur Aufnahme eines flüssigen Mediums, wobei innerhalb der Kammer (24) ein Überdruck erzeugbar ist und die Kammerrakel (4) mit einem Umlaufleitungssystem mit Zuführ- und Rücklaufleitung (7,8) für das in einem Reservoir (17,18,19) aufgenommene flüssige Medium gekoppelt ist, wobei :
ein Drucksensor (21) zur Erfassung des Überdruckes in der Kammer (24) an der Kammerrakel (4) angeordnet und dieser Drucksensor (21) schaltungstechnisch mit einer Maschinenensteuerung (20) der Druck-oder Beschichtungsmaschine gekoppelt ist,
die Maschinensteuerung (20) mit einer ausschließlich in der Zuführleitung (7) angeordneten Förderpumpe (16) gekoppelt und mittels der Förderpumpe (16) der Überdruck des flüssigen Mediums in der Kammer (24) der Kammerrakel (4) erzeugbar ist,
die Signale des Drucksensors (21) mittels der Maschinensteuerung (20) verarbeitbar sind und über diese Maschinensteuerung (20) die Förderpumpe (16) betreibbar ist, und
in der Rücklaufleitung (8) ein Ventil zur Einstellung der Durchflussmenge angeordnet ist und das überschüssige Medium aus der kammer (24) mittels der Rücklaufleitung (8) in das Reservoir (17, 18 , 19) nach dem Schwerkraftprinzip zurückführbar ist.

2. Druck- oder Beschichtungsmaschine nach Anspruch 1,
**dadurch gekennzeichnet,**
**dass** die gerasterte Auftragwalze (3) auf der Mantelfläche eine offene, untereinander verbundene Struktur von Zellen aufweist.

3. Druck- oder Beschichtungsmaschine nach Anspruch 1,
**dadurch gekennzeichnet,**
**dass** die Förderpumpe (16) auf Saugbetrieb umschaltbar ist.

4. Druck- oder Beschichtungsmaschine nach Anspruch 1 und 3,
**dadurch gekennzeichnet,**
**dass** vor einem Austausch von Kammerrakel (4) und Zuführund Rücklaufleitung (7,8) ein in der Kammer (24) befindliches flüssiges Medium in ein zugeordnetes Reservoir (17,18,19) zurückführbar ist.

5. Druck- oder Beschichtungsmaschine nach Anspruch 1,
**dadurch gekennzeichnet,**
**dass** die Förderpumpe (16) eine die Zuführleitung (7) aufnehmende Schlauchpumpe ist.

6. Druck- oder Beschichtungsmaschine nach wenigstens Anspruch 1,
**dadurch gekennzeichnet,**
**dass** die Zuführ- und Rücklaufleitung (7,8), die Kammerrakel (4) sowie mindestens die vom Medium kontaktierten Teile der Förderpumpe (16) außerhalb der Beschichtungseinrichtung reinigbar sind.

7. Druck- oder Beschichtungsmaschine nach wenigstens Anspruch 1,
**dadurch gekennzeichnet,**
**dass** das erste Rakelblatt (22) als Schließrakel und das zweite Rakelblatt (23) als Arbeitsrakel der Kammerrakel (4) in Drehrichtung der antreibbaren, gerasterten Auftragwalze (3) an dieser anliegen

8. Druck- oder Beschichtungsmaschine nach Anspruch 1,
**dadurch gekennzeichnet,**
**dass** das Ventil schaltungstechnisch mit der Maschinensteuerung (20) verbunden ist.

## Claims

1. Printing or coating machine with an impression cylinder (1), a forme cylinder (2), a rastered applicator roller (3) and fitted thereto a chamber doctor (4) which can be set on and off with a first and a second doctor blade (22, 23) and lateral limiters with the purpose of forming a chamber (24) open towards the applicator roller (3) for the receipt of a liquid medium, wherein within the chamber (24) an excess pressure can be generated and the chamber doctor (4) is linked with a circulating lead system with feed and return leads (7, 8) for liquid medium received in a reservoir (17, 18, 19), wherein:
- a pressure sensor (21) is arranged on the chamber doctor (4) for determining the excess pressure in the chamber (24) and this pressure sensor (21) is linked by circuit technology with a machine control (20) of the printing or coating machine,
- the machine control (20) is linked with a feed pump (16) arranged exclusively in the feed lead (7) and, by means of the feed pump (16), the excess pressure of the liquid medium in the chamber (24) of the chamber doctor (4) can be generated
- the signals of the pressure sensor (21) can be processed by means of the machine control (20) and, via this machine control (20), the feed pump (16) can be driven, and
- in the return lead (8), a valve for the adjustment of the throughflow is arranged and the excess medium can be fed back to the reservoir (17, 18, 19) from the chamber (24) by means of the return lead (8) under gravity.

2. Printing or coating machine according to Claim 1, **characterised in that** the rastered applicator roller (3) has on its cover surface an open structure of cells connected to one another.

3. Printing or coating machine according to Claim 1, **characterised in that** the feed pump (16) can be switched over to suction operation.

4. Printing or coating machine according to Claim 1 and 3, **characterised in that** before an exchange of chamber doctor (4) and feed and return leads (7, 8) any liquid medium located in the chamber (24) can be fed back into a corresponding reservoir (17, 18, 19).

5. Printing or coating machine according to Claim 1, **characterised in that** the feed pump (16) is a hose pump receiving the feed lead (7).

6. Printing or coating machine according to at least Claim 1, **characterised in that** the feed and return leads (7, 8), the chamber doctor (4) as well as at least the parts of the feed pump (16) contacted by the medium can be cleaned outside of the coating unit.

7. Printing or coating machine according to at least Claim 1, **characterised in that**, in the direction of rotation of the driveable rastered applicator roller (3), the first doctor blade (22) lies against it as a closing doctor and the second doctor blade (23) as a working doctor of the chamber doctor (4).

8. Printing or coating machine according to Claim 1, **characterised in that** the valve is connected by circuit technology with the machine control (20).

## Revendications

1. Machine d'impression ou d'enduction ayant un cylindre de contre-pression (1), un cylindre porte-clichés (2), un rouleau imprimeur tramé (3) et une chambre à racles (4) associée pouvant être mise en prise ou arrêtée et comportant une première et une seconde lames de racle (22, 23) et des délimitations latérales destinées à former une chambre ouverte (24) orientée vers le rouleau imprimeur (3) afin de recevoir un fluide liquide, une surpression pouvant être produite à l'intérieur de la chambre (24) et la chambre à racles pouvant être couplée à un système de conduite de circulation ayant une conduite d'amenée et une conduite de retour (7, 8) pour le fluide liquide présent dans un réservoir (17, 18, 19), machine dans laquelle :
- un capteur de pression (21) est monté dans la chambre à racles (4) afin de détecter la surpression dans la chambre (24) et ce capteur de pression (21) est couplé à une commande de machine (20) de la machine d'impression ou d'enduction,
- la commande de machine (20) est couplée à une pompe de circulation (16) agencée exclusivement dans la conduite d'amenée (7) et la surpression du fluide liquide présent dans la chambre (24) de la chambre à racles (4) peut être produite au moyen de la pompe de circulation (16),
- les signaux du capteur de pression (21) peuvent être traités au moyen de la commande de machine (20) et la pompe de circulation (16) peut être actionnée par le biais de cette commande de machine (20), et
- une soupape destinée au réglage du débit est montée dans la conduite de retour (8) et le fluide en excès peut être renvoyé au moyen de la conduite de retour (8), par gravité, de la chambre (24) vers le réservoir (17, 18,19).

2. Machine d'impression ou d'enduction selon la revendication 1,
**caractérisée en ce que** le rouleau imprimeur tramé (3) présente sur la surface d'enveloppe une structure de cellules ouvertes et reliées entre elles.

3. Machine d'impression ou d'enduction selon la revendication 1,
**caractérisée en ce que** la pompe de circulation (16) peut être commutée sur un mode aspiration.

4. Machine d'impression ou d'enduction selon les revendications 1 et 3,
**caractérisée en ce que**, avant un remplacement de la chambre à racles (4) et des conduites d'amenée et de retour (7, 8), un fluide liquide présent dans la chambre (24) peut être envoyé dans un réservoir correspondant (17, 18, 19).

5. Machine d'impression ou d'enduction selon la revendication 1,
**caractérisée en ce que** la pompe de circulation (16) est une pompe tubulaire contenant la conduite d'amenée (7).

6. Machine d'impression ou d'enduction selon au moins la revendication 1,
**caractérisée en ce que** les conduites d'amenée et de retour (7, 8), la chambre à racles (4) ainsi qu'au moins les parties de la pompe de circulation (16) en contact avec le fluide peuvent être nettoyées en dehors du dispositif d'enduction.

7. Machine d'impression ou d'enduction selon au moins la revendication 1,
**caractérisée en ce que** la première lame de racle (22), en tant que racle de fermeture, et la seconde lame de racle (23), en tant que racle de travail, de la chambre à racles (4) adhèrent, dans le sens de rotation de celui-ci, au rouleau imprimeur tramé (3) pouvant être commandé.

8. Machine d'impression ou d'enduction selon la revendication 1,
**caractérisée en ce que** la soupape est reliée à la commande de machine (20).
